# FASCICULE DE BREVET EUROPEEN

(11) **EP 0 408 452 B1**
(45) Date de publication et mention de la délivrance du brevet: **19.10.1994**
(21) Numéro de dépôt: 90402000.5
(22) Date de dépôt: 11.07.1990
(51) Int. Cl.: B42C 11/06, B42C 9/00, B42D 1/08

(54) **Assemblage d'un bloc de feuillets en PVC par soudure à l'intérieur d'une couverture qui n'est pas en PVC**
Zusammenfügen von PVC-Blättern zu einem Block mittels Schweissen in einem Einband, der nicht aus PVC besteht
Assembling a block of PVC sheets by welding inside a cover which is not made of PVC

(30) Priorité: 11.07.1989 FR 8909509
(43) Date de publication de la demande: 16.01.1991
(73) Titulaire: PANODIA S.A., F-41210 Neung-sur-Beuvron (FR)
(72) Inventeur: Gandon, Christophe, F-41000 Blois (FR); Esnault, Gino, F-41210 Neung sur Beuvron (FR)
(74) Mandataire: Bugnon-Hays, Claudine

(56) Documents cités:
- DE-A- 1 486 745
- FR-A- 1 015 952
- FR-A- 2 428 514
- GB-A- 647 803

## Description

L'invention concerne un procédé de reliure par haute fréquence d'un ouvrage constitué de feuillets en PVC et d'une couverture qui n'est pas en PVC ainsi que l'ouvrage obtenu par mise en oeuvre dudit procédé.

L'invention concerne plus particulièrement un procédé de reliure par haute fréquence d'un ouvrage dont les feuillets en PVC sont des pochettes tel qu'un album-photos ou un protège documents.

Les procédés classiques utilisés pour relier des ouvrages constitués de feuillets en matière plastique tels que les album-photos ou les protège-documents sont la soudure thermique, la soudure en ultrason et la soudure haute fréquence.

La soudure thermique présente un certain nombre d'inconvénients dont le principal est la limitation en épaisseur du matériau soudé. De plus, la soudure obtenue peut présenter un aspect ne favorisant pas la commercialisation du produit (bavure, débordement...). La soudure en ultrason présente l'inconvénient de ne pouvoir être utilisée que dans le cadre de la solidarisation de matériaux de même nature. La soudure en ultrason peut également présenter une finition de mauvaise qualité, particulièrement lorsqu'elle est utilisée pour réaliser une soudure de trop grande épaisseur.

La technique la plus adaptée et répondant le mieux aux impératifs de qualité de la reliure réalisée est la soudure par haute fréquence. Cette technique consiste à faire passer dans la matière plastique un courant électrique de haute fréquence, permettant ainsi la fusion de ce matériau plastique. Cette technique ne peut donc être utilisée que dans le cadre de la réalisation de soudure de feuilles constituées par un matériau plastique relativement conducteur. Par contre, la technique de haute fréquence est inutilisable avec de nombreux matériaux tel que le polyéthylène, le polypropylène, le polyester et de manière générale, toutes les matières plastiques ne présentant pas sur leur chaîne suffisamment d'électrons mobiles pour permettre le passage du courant.

La soudure haute fréquence présente cependant l'inconvénient de ne pouvoir être utilisée que dans le cadre de l'assemblage de matériaux de même nature.

Dans le cadre de la réalisation d'ouvrages constitués de feuillets en matière plastique et d'une couverture, tel que par exemple un album-photos, l'utilisation d'un procédé de reliure par haute fréquence était subordonnée à l'emploi d'un matériau unique pour, d'une part, la couverture et d'autre part, les feuillets. Ainsi, le brevet français n°2 616 380 propose un procédé de fabrication d'une reliure à pochette fixe mettant en oeuvre une couverture et des feuillets constitués de la même matière plastique. Le procédé est simple mais les ouvrages reliés obtenus présentent plusieurs inconvénients : la ligne de pliure sur laquelle est effectuée la soudure entre les feuillets et la couverture présente un aspect rugueux et peu esthétique, l'utilisation de matières plastiques pour constituer la couverture ne permet la décoration de celle-ci que selon une gamme de procédés relativement restreinte.

Compte tenu de l'impact du facteur esthétique décoratif sur le consommateur, les ouvrages possédant une couverture en papier, et permettant toutes les variantes de décoration ont été privilégiés. Cependant , dans le cadre d'une couverture papier, l'état de la technique ne propose aucun procédé permettant d'utiliser la technique de soudure par haute fréquence. Des techniques beaucoup plus coûteuses telles que la reliure par spirale sont couramment utilisées pour obtenir ce type de produit.

L'invention propose un procédé de reliure par haute fréquence d'un ouvrage constitué de feuillets en PVC et d'une couverture, consistant à coller à l'intérieur de la couverture une feuille en PVC, à disposer les feuillets empilés en PVC sur la couverture et à souder par haute fréquence les feuillets et la couverture au niveau d'une ligne de pliure en appliquant des moyens de soudure haute-fréquence de part et d'autre de cette ligne de pliure, caractérisé en ce qu'on emploie une couverture qui n'est pas en PVC et que la soudure s'effectue au travers de cette dernière.

Les moyens de soudure mis en oeuvre sont les moyens classiques utilisés dans le domaine de la reliure et constitués de deux électrodes.

Malgré la présence entre les deux électrodes d'un matériau non soudable par haute-fréquence, la fusion entre les éléments en PVC a lieu.

Selon une variante préférentielle, le procédé de reliure selon l'invention est réalisé lorsque les feuillets en PVC sont disposés à plat sur la couverture.

Egalement, préférentiellement, la couverture est en papier, en cuir, en cuir reconstitué ou en tissu.

Selon une variante intéressante de l'invention, les feuillets en PVC peuvent se présenter sous la forme de pochettes fermées sur trois de leur côté, pochettes qui, lors de la mise en oeuvre du procédé et plus particulièrement de l'étape de soudure, seront divisées en deux compartiments indépendants permettant la protection de documents tels que des photographies.

Egalement préférentiellement, la couverture est consituée d'un revêtement en papier à l'extérieur de deux plats en matériau rigide ou semi-rigide s'interrompant au niveau de la ligne de pliure et garnie à l'intérieur d'une feuille de PVC. Ceci permet de rigidifier la couverture malgré le fait que la feuille de PVC disposée à l'intérieur de ladite couverture puisse assurer seule cette fonction.

Avantageusement, l'épaisseur du matériau constituant la couverture au niveau de la ligne de pliure est inférieure à 3 millimètres.

L'invention concerne également un ouvrage constitué de feuillets en PVC et d'une couverture, obtenu par le procédé de reliure haute-fréquence précédemment décrit, c'est-à-dire possédant une couverture constituée par un matériau non soudable par haute-fréquence et dont l'intérieur est recouvert d'une feuille de PVC.

Préférentiellement, la couverture de l'ouvrage selon l'invention est en papier, en cuir, en cuir reconstitué ou en tissu.

L'invention ainsi que ses avantages sont plus précisément décrits grâce à l'exemple de réalisation donné ci-après en référence à la figure annexée représentant une vue en perspective d'un ouvrage constitué de pochettes en PVC 1 et d'une couverture 2 qui n'est pas en PVC pouvant servir d'album-photos.

La couverture 2 est réalisée en disposant deux plats en carton séparés l'un de l'autre au niveau de l'espace à relier sur une feuille de papier glacé imprimée 3 de dimension légèrement plus grande en collant le rebord de cette feuille de papier sur la face interne des plats en carton puis en collant sur l'intérieur 4 de la couverture une feuille en PVC 5. Une pile de feuillets en PVC 1 constituant des pochettes est disposée en regard de la couverture et à plat sur celle-ci. Les moyens de soudure 6 haute-fréquence sont disposés de part et d'autre le long de la ligne de pliure 7 de façon à permettre le passage du courant haute-fréquence permettant la fusion du matériau plastique et la constitution de la reliure. Lors de la fusion du PVC, les pochettes ont tendance à se redresser. L'ouvrage obtenu présente une reliure de haute qualité avec un intérieur PVC et une couverture papier imprimé.

## Revendications

1. Procédé de reliure par haute fréquence d'un ouvrage constitué de feuillets en PVC (1) et d'une couverture (2), consistant à coller à l'intérieur (4) de la couverture (2) une feuille (5) en PVC, à disposer les feuillets empilés en PVC (1) sur la couverture (2) et à souder par haute fréquence les feuillets (1) et la couverture au niveau d'une ligne de pliure (7) en appliquant des moyens de soudure haute-fréquence (6) de part et d'autre de cette ligne de pliure (7), caractérisé en ce qu'on emploie une couverture (2) qui n'est pas en PVC et que la soudure s'effectue au travers de cette dernière.

2. Procédé de reliure par haute fréquence selon la revendication précédente caractérisé en ce que la soudure est effectuée lorsque les feuillets (1) en PVC sont disposés à plat sur la couverture.

3. Procédé de reliure par haute fréquence selon l'une des revendications précédentes caractérisé en ce qu'on emploie des feuillets constitués par des pochettes.

4. Procédé de reliure par haute fréquence selon l'une des revendications précédentes caractérisé en ce qu'on emploie une couverture (2) constituée d'un revêtement extérieur en papier et de deux plats en matériau rigide ou semi-rigide s'interrompant au niveau de la ligne de pliure (7).

5. Procédé de reliure par haute fréquence selon l'une des revendications précédentes caractérisé en ce qu'on emploie comme matériau (3) constituant la couverture (2) un matériau dont l'épaisseur est inférieure à 3 millimètres au niveau de la ligne de pliure.

## Claims

1. A high-frequency binding process of a book made of PVC leaves (1) and of a cover (2), consisting in sticking a PVC leaf (5) on the inner face (4) of the cover (2), placing the piled PVC leaves (1) on the cover (2), and high-frequency welding said leaves (1) and the cover (2) along a folding line (7) by applying high-frequency welding means (6) on both sides of said folding line (7), characterized in that a non-PVC cover is used and that welding is carried out through the latter.

2. A high-frequency binding process according to claim 1 characterized in that welding is carried out when the PVC leaves (1) are laid down flat on the cover.

3. A high-frequency binding process according to anyone of claims 1 or 2 characterized in that leaves consisting of envelopes are used.

4. A high-frequency binding process according to anyone of the previous claims characterized in that the cover (2) is made of a paper outer surface and two rigid or semi-rigid flat materials ending on the folding line (7).

5. A high-frequency binding process according to anyone of the previous claims characterized in that a material whose thickness is smaller than 3 millimeters is used for the cover at the folding line.

## Patentansprüche

1. Hochfrequenz-Bindeverfahren einer aus PVC-Blättern (1) dargestellten Schrift und eines Deckels (2), das im Verkleben einer PVC-Folie (5) an der Innenseite (4) des Deckels (2), im Anordnen der aufgeschichteten PVC-Blätter (1) am Deckel (2) und im Verschweißen der Blätter (1) mit dem Deckel durch Hochfrequenz im Bereich einer Faltung (7) besteht, wobei die Hochfrequenz-Schweißmittel (6) zu beiden Seiten dieser Faltung (7) angelegt werden; dabei wird das Verfahren dadurch gekennzeichnet, daB ein nicht aus PVC bestehender Deckel (2) benutzt wird, und daB die Schweißung durch diesen erfolgt.

2. Hochfrequenz-Bindeverfahren nach dem vorstehenden Patentanspruch dadurch gekennzeichnet, daß die Verschweißung bei flachliegender Anordnung der PVC-Blätter (1) am Deckel erfolgt.

3. Hochfrequenz-Bindeverfahren nach einem der vorstehenden Patentansprüche dadurch gekennzeichnet, daß Blätter in Umhüllungen verwendet werden.

4. Hochfrequenz-Bindeverfahren nach einem der vorstehenden Patentansprüche dadurch gekennzeichnet, daß man einen Deckel verwendet (2), der aus einer Außenbeschichtung aus Papier und aus zwei unelastischen oder halbstarren Einbanddeckeln dargestellt wird, die im Bereich der Faltung (7) unterbrochen sind.

5. Hochfrequenz-Bindeverfahren nach einem der vorstehenden Patentansprüche dadurch gekennzeichnet, daß der verwendete Werstoff (3) des Deckels (2) im Bereich der Faltung (7) weniger als 3 Millimeter dick ist.
